# EUROPÄISCHE PATENTSCHRIFT

(11) **EP 2 054 306 B1**
(45) Veröffentlichungstag und Bekanntmachung des Hinweises auf die Patenterteilung: **30.11.2011**
(21) Anmeldenummer: 07786206.8
(22) Anmeldetag: 19.07.2007
(51) Int. Cl.: B65B 63/02, B65B 5/08, B65B 35/44, B65B 35/56, B65B 57/20

(54) **VERFAHREN UND VORRICHTUNG ZUR HERSTELLUNG EINES GEBINDES AUS EINER MEHRZAHL VON EINZELPAKETEN**
METHOD AND DEVICE FOR THE PRODUCTION OF A PACKAGE MADE OF A PLURALITY OF INDIVIDUAL PACKETS
PROCEDE ET DISPOSITIF DE FABRICATION D'UN EMBALLAGE A PARTIR D'UNE PLURALITE DE PAQUETS

(30) Priorität: 20.07.2006 DE 102006033680
(43) Veröffentlichungstag der Anmeldung: 06.05.2009
(73) Patentinhaber: SAINT-GOBAIN ISOVER, 92400 Courbevoie (FR)
(72) Erfinder: ZINN, Egon, 67149 Meckenheim (DE)
(74) Vertreter: Kuhnen, Rainer K.
(86) Internationale Anmeldenummer: PCT/EP2007/006449
(87) Internationale Veröffentlichungsnummer: WO 2008/009456

(56) Entgegenhaltungen:
- EP-A- 0 220 980
- EP-A- 0 640 529
- EP-A- 0 911 262
- DE-A1- 1 756 031
- DE-A1- 2 545 127
- US-A- 3 117 513

## Beschreibung

Die Erfindung betrifft ein Verfahren zur Herstellung eines Gebindes aus einer Mehrzahl von Einzelpaketen, welche ein Mineralwolleprodukt insbesondere in Form eines Plattenstapels oder einer Rolle enthalten und mit einer Umhüllung versehen sind, mit den Schritten: Bereitstellen der Mehrzahl von Einzelpaketen, Abzählen einer vorbestimmten Anzahl von Einzelpaketen, Sammeln derselben mittels einer Sammeleinrichtung, Einbringen der abgezählten Einzelpakete in eine Komprimiereinrichtung mittels Schwerkrafteinwirkung, Komprimieren der Einzelpakete in der Komprimiervorrichtung und Umhüllen derselben zur Herstellung des Gebindes. Die Erfindung betrifft ferner eine Vorrichtung gemäß dem Oberbegriff des Anspruches 3.

Es ist bekannt, daß Dämmmaterialien in Gestalt von Mineralwolleprodukten bei begrenzter Masse ein sehr großes Volumen einnehmen. Daher ist der logistische Aufwand für deren Lagerung und Transport groß, so daß hierfür insbesondere im Vergleich zum eigentlichen Wert derartiger Mineralwolleprodukte ein hoher Kostenaufwand zu tragen ist.

In der Praxis ist man daher dazu übergegangen, Mineralwolleprodukte derart zu verpacken, daß sie im komprimierten Zustand innerhalb einer Umhüllung vorliegen. Als Umhüllung dient hier zumeist eine Kunststoffolie, wobei jedoch auch Papier oder dergleichen eingesetzt werden kann. Eine solche Umhüllung stellt in der Praxis zuverlässig sicher, daß das Mineralwolleprodukt seinen komprimierten Zustand beibehält, bis es am Einsatzort ausgepackt wird.

Allerdings sind dem Kompressionsgrad von Mineralwolleprodukten Grenzen gesetzt. Hierbei ist insbesondere zu berücksichtigen, daß durch die während des Zusammendrückens auftretenden Verformungen Fasern oder auch Verbindungsstellen zwischen Fasern brechen können, was sich nachteilig auf die Leistungsmerkmale des Produkts auswirkt. Die Kompression ist daher derart zu steuern, daß sich das Produkt nach dem Auspacken im Wesentlichen bis auf das Ausgangsvolumen zurückstellen kann.

Um diesen Problemen Rechnung zu tragen, wird häufig eine Kompression in mehreren Stufen durchgeführt, wie dies beispielsweise aus der EP 0 220 980 A1 bekannt ist. Gemäß dieser Schrift wird ein in Rollenform oder als Plattenstapel vorliegendes Mineralwolleprodukt komprimiert und mit einer Umhüllung versehen. Mehrere derart ausgebildete Einzelpakete werden anschließend zu einer Stapeleinrichtung bewegt, wobei jedes Einzelpaket von schwenkbaren Armen gehalten ist, welche über der Stapeleinrichtung auseinander schwenken und ein Einbringen des Einzelpaketes unter Schwerkrafteinwirkung auf den Boden der Stapeleinrichtung bzw. auf ein bereits darin vorliegendes Einzelpaket zulassen. Die Stapeleinrichtung ist hierbei als vertikal ausgerichteter Schacht ausgestaltet und nimmt auf diese Weise eine vorbestimmte Anzahl an Einzelpaketen auf. Hierbei ist ferner eine Zähleinrichtung vorgesehen, welche feststellt, ob die gewünschte Anzahl an Einzelpaketen in der Stapeleinrichtung vorliegt.

Wenn diese Bedingung erfüllt ist, schwenken untere Auflagerarme der Stapeleinrichtung zur Seite weg und sämtliche in der Stapeleinrichtung enthaltene Einzelpakete fallen in einem Zuge gemeinsam aufgrund Schwerkrafteinwirkung auf eine Umhüllungsfolie, welche unter der Stapeleinrichtung gespannt ist. Bedingt durch das Eigengewicht der gesammelten Einzelpakete wird die Umhüllungsfolie dabei von beidseits angeordneten Bereitstellungsrollen abgezogen und das Los an Einzelpaketen gleitet zusammen mit der Umhüllung in eine darunter angeordnete, vertikal ausgerichtete Komprimiereinrichtung.

Sobald der Paketstapel auf den Boden der Komprimiereinrichtung ruht, schließen sich obere Anschläge und ein Bodenteil der Kompressionseinrichtung verfährt zur Verdichtung des Mineralwollematerials nach oben. Die hierbei freigegebene Lose in der Umhüllungsfolie wird automatisch auf die Bereitstellungsrollen zurückgezogen. Anschließend wird die Umhüllung am oberen Ende dadurch geschlossen, daß seitlich angeordnete Schweißstäbe aufeinander zu bewegt werden, ein Verschweißen der beiden Folienteile am oberen Ende des Gebindes durchführen und ein Trennschnitt im Bereich der Schweißstelle ausgeführt wird. Die Einzelpakete liegen damit in komprimierten Zustand innerhalb der Umhüllung vor und bilden so das Gebinde. Die von den Bereitstellungsrollen abgezogenen Folienteile sind dabei zugleich an ihren freien Enden wieder verschweißt, so daß sie zur Aufnahme des nächsten Paketstapels aus der Stapeleinrichtung geeignet sind. Das so ausgebildete Gebinde wird anschließend weiter transportiert und kann auch mit weiteren Gebinden zu größeren Transporteinheiten gestapelt und verbunden werden, um den weiteren Transport zu vereinfachen.

Die EP 0 220 980 A1 spricht ferner eine abgewandelte Ausführungsform an, gemäß der die Stapeleinrichtung auch nicht vertikal angeordnet sein kann, wobei dann herkömmliche Aufgabemittel wie von Zylindern angetriebene Stempel vorgesehen sein können. Dabei soll die Arbeitsweise der Anordnung jedoch im Wesentlichen dieselbe wie die zuvor erläuterte sein.

Diese Verfahrensweise zur Herstellung eines Gebindes wie auch die entsprechende Vorrichtung sind seit vielen Jahren im praktischen Einsatz und haben sich durchaus bewährt. Allerdings erfordert die entsprechende Anlage einen relativ großen Aufstellungsraum in einer Fertigungshalle und läßt sich insbesondere nur in sehr hohen Hallen einsetzen, da die Positionierung der aufrecht ausgerichteten Stapeleinrichtung über der ebenfalls aufrecht ausgerichteten Kompressionseinrichtung eine erhebliche Bauhöhe bedingt. Eine solche Anlage läßt sich daher nicht an beliebigen Standorten realisieren.

Ein weiterer Nachteil der bekannten Anlage liegt darin, daß bedingt durch die bereits erreichte große Bauhöhe des Systems nur eine begrenzte Anzahl von Einzelpaketen übereinander gestapelt und zu einem Gebinde verbunden werden kann. Wollte man die Gebindehöhe beispielsweise um einen Meter vergrößern, so müßte bei der herkömmlichen Vorrichtung sowohl die Kompressionseinrichtung als auch die Stapeleinrichtung jeweils um diesen Meter erhöht werden, was in bestehenden Fabrikhallen in der Regel nicht möglich ist. Andererseits ist eine derartige Vergrößerung von Gebinden häufig gewünscht, um den nachfolgenden Transport zu vereinfachen.

Ferner wird zunehmend dazu übergegangen, Mineralwolleprodukte in höherem Maße zu verdichten, so daß auch ohne Dimensionsänderung des fertigen Gebindes eine größere Anzahl von Einzelpaketen grundsätzlich miteinander verbunden werden könnte. Die bestehenden Stapel- und Komprimiervorrichtungen sind jedoch hinsichtlich ihrer Aufnahmehöhe begrenzt und somit hierfür nicht ausgelegt. Ferner sind sie aus den genannten Gründen auch nicht entsprechend erweiterbar.

Ein weiterer Nachteil des bisherigen Systems liegt in seiner Störungsanfälligkeit. Wie Überlegungen im Zuge der vorliegenden Erfindung ergeben haben, ist dies insbesondere dadurch bedingt, daß der gesamte Stapel an Einzelpaketen in einem Zuge auf die Kompressionseinrichtung herabfällt, dort zunächst auf die Umhüllungsfolie trifft und anschließend im abgebremsten Zustand in die Kompressionseinrichtung eintritt. Aufgrund der federelastischen Eigenschaften von komprimierten Mineralwolleprodukten ist es hier zuweilen zu nicht berechenbaren Effekten gekommen, welche zu einer Vereinzelung und insbesondere bei Produkten mit Plattenstapeln zu einem Verkanten einzelner Pakete in der Kompressionseinrichtung geführt haben. Dann war unter Umständen ein manueller Eingriff in die Anlage erforderlich.

Der Erfindung liegt daher die Aufgabe zugrunde, ein Verfahren und eine Vorrichtung zur Herstellung eines Gebindes aus einer Mehrzahl von Einzelpaketen derart weiterzubilden, daß der Vorgang mit größerer Prozesssicherheit als im Stand der Technik durchgeführt werden kann und zudem in bestehenden Fertigungsstätten auch eine größere Anzahl von Einzelpaketen als herkömmlich zu einem Gebinde gebunden werden können.

Diese Aufgabe wird verfahrenstechnisch durch die Merkmale des Anspruches 1 gelöst.

Die Erfindung nimmt somit Abkehr von der herkömmlichen vertikalen Aufsammlung der Einzelpakete in einer Stapeleinrichtung und stellt diese nun nebeneinander vorliegend auf einem Sammelförderband bereit. Damit läßt sich die gesamte Bauhöhe der Anordnung deutlich gegenüber dem Stand der Technik verringern, so daß die Komprimiereinrichtung zur Aufnahme einer größeren Anzahl von Einzelpaketen als in herkömmlichen Anlagen auch in bestehenden Produktionshallen höher ausgebildet werden kann. Zudem reduziert sich hiermit auch die Komplexität der Anlage, was sich vorteilhaft auf die Bereitstellungs-, Produktions- und Instandhaltungskosten auswirkt.

Von weiterem Vorteil ist hierbei zudem, daß die abgezählten Einzelpakete eines Loses erfindungsgemäß nicht in einem Zuge als eine Einheit in die Komprimiereinrichtung eingebracht, sondern einzeln nacheinander in diese zugeführt werden. Damit können die Einzelpakete unbeeinträchtigt voneinander in die Komprimiereinrichtung fallen, so daß ein wechselseitiger Einfluß einzelner Pakete und damit unkontrollierbare Verhaltensweisen wesentlich besser vermieden werden können. Insbesondere läßt sich auch der Einbringvorgang jedes einzelnen Einzelpakets wesentlich exakter als im Stand der Technik steuern, so daß hier eine drastische Erhöhung der Prozeßsicherheit durch die Erfindung erzielbar ist.

Das erfindungsgemäße Verfahren ist somit insgesamt deutlich weniger störungsanfällig, erfordert eine geringere Bauhöhe als der Stand der Technik und läßt sich zudem mit sehr geringem verfahrenstechnischen und konstruktivem Aufwand realisieren. Ferner läßt sich damit eine größere Leistungsfähigkeit des Systems erzielen.

Ferner ist es vorgesehen, daß die in die Komprimiereinrichtung eingebrachten Einzelpakete schrittweise entsprechend dem Zuführtakt weiterer Einzelpakete abgesenkt werden. Damit wird die Fallstrecke jedes Einzelpaketes generell begrenzt und zudem so gestaltet, daß sie für jedes Paket gleich groß ist. Dies wirkt sich wiederum vorteilhaft auf die Prozeßsicherheit aus. Insbesondere ist die Gefahr eines Verkantens bei Mineralwolleprodukten in Form eines Plattenstapels wesentlich reduziert.

Ferner hat es sich als von Vorteil erwiesen, daß die Einzelpakete in einen Trichter an der Komprimiereinrichtung eingebracht werden. Ein derartiger Trichter unterstützt die gezielte Einführung eines Einzelpaketes in die Komprimiereinrichtung und übt hierzu eine Lenkwirkung aus. Damit läßt sich die Prozeßsicherheit weiter erhöhen. Gleichzeitig wird diese Verbesserung mit erstaunlich geringem konstruktiven Aufwand erzielt.

Bei den Einzelpaketen mit Mineralwolleproduken in Form eines Plattenstapels hat es sich als vorteilhaft erwiesen, daß die Einzelpakete in aufgerichteter Weise, d. h. mit einer schmalen Seitenfläche aufliegend, auf dem Sammelförderband gesammelt werden. Auf diese Weise läßt sich insbesondere der Einbringvorgang der Einzelpakete in die Komprimiereinrichtung besonders gut steuern, vor allem wenn dieser Einbringvorgang mit einer Abkippbewegung um ca. 90° verbunden ist, bei der die Einzelpakete dann wieder auf einer Großfläche zu liegen kommen. Mehrere derart mit ihren Großflächen übereinander gestapelte Einzelpakete bilden dabei den gewünschten Stapel zur Herstellung des Gebindes. Das Verfahren läßt sich somit durch eine solche Maßnahme besonders zuverlässig und mit geringem Aufwand gestalten. Eine vorteilhafte Weiterbildung des erfindungsgemäßen Verfahrens ist Gegenstand des abhängigen Anspruchs 2.

Von Vorteil ist es, wenn das Abzählen einer vorbestimmten Anzahl von Einzelpaketen mittels einem Drehkreuz ausgeführt wird. Ein solches Drehkreuz bietet bei geringem konstruktiven Aufwand eine zuverlässige Möglichkeit, um die Einzelpakete in geeigneter Weise auf dem Sammelförderband anzuordnen und läßt zugleich eine zuverlässige Bestimmung der Anzahl von auf dem Sammelförderband abgelegten Einzelpaketen zu. Damit läßt sich das erfindungsgemäße Verfahren besonders gut steuern.

Gemäß einem weiteren Aspekt der vorliegenden Erfindung wird eine Vorrichtung mit den Merkmalen des Anspruchs 3 bereitgestellt.

Mit dieser Vorrichtung werden analog die oben anhand dem Verfahren erläuterten Vorteile erzielt. Darüber hinaus lassen sich durch die abhängigen Ansprüche 4 oder 5 auch die entsprechenden Weiterbildungen realisieren, welche ebenfalls mit den dargelegten Vorteilen verbunden sind.

Die Erfindung wird nachfolgend in Ausführungsformen anhand der Figuren der Zeichnung näher erläutert. Es zeigt:
- Fig. 1: eine schematische Seitenansicht der wesentlichen Bestandteile einer erfindungsgemäßen Vorrichtung in einer ersten Verfahrensstufe;
- Fig. 2: eine gegenüber Fig. 1 abgewandelte Darstellung, gemäß welcher ein Stapel Einzelpakete in die Kompressionseinrichtung eingefüllt ist;
- Fig. 3: eine gegenüber den Fig. 1 und 2 nochmals abgewandelte Darstellung, gemäß welcher der Kompressionstisch zur Herstellung der Kompression im Paketstapel nach oben verfahren ist;
- Fig. 4: eine schematische Draufsicht auf die Vorrichtung gemäß der Figuren 1 bis 3; und
- Fig. 5: ein Gebinde, welches mit der erfindungsgemäßen Vorrichtung hergestellt ist.

Gemäß der Darstellung in Figuren 1 bis 4 weist eine Vorrichtung 1 ein Drehkreuz 11 auf, mittels welchem Einzelpakete 2 auf ein Sammelförderband 12 aufgebracht werden. Das Drehkreuz 11 ist hierbei so ausgebildet, daß es die von der Seite ankommenden Einzelpakete 2 (vergleiche Fig. 4) aufgreift und auf das Sammelförderband 12 aufkippt. Dabei wird die Anzahl der bewegten Einzelpakete 2 am Drehkreuz 11 numerisch erfaßt. Die Einzelpakete 2 weisen in der vorliegenden Ausführungsform einen Stapel von Mineralwolleplatten auf, welcher von einer Umhüllungsfolie umschlossen ist.

Das Sammelförderband 12 ist in der vorliegenden Ausführungsform zweiteilig ausgebildet, wobei jedes Teilband 12a und 12b in der aus Fig. 4 ersichtlichen Weise aus einer Mehrzahl parallel zueinander angeordneter Fördergurte besteht, welche sich gleichgerichtet bewegen. Seitlich hiervon ist ferner ein Ausrichter 12c vorgesehen, der eine hinreichende axiale Positionierung der Einzelpakete 2 auf dem Sammelförderband 12 erlaubt.

Im Bereich des Sammelförderbandes 12 sind ferner vordere Stauelemente 13 sowie hintere Stauelemente 14 angeordnet, welche stiftartig ausgebildet sind und zur Unterteilung der auf dem Sammelförderband 12 angeordneten Einzelpakete 2 in Verpackungslose dienen, sowie ein unerwünschtes vorzeitiges Abkippen der Einzelpakete 2 in einen Trichter 15 an einer Komprimiereinrichtung 16 vermeiden. Die vorderen Stauelemente 13 dienen hierbei der Steuerung der Einzelpakete 2 direkt am Trichter 15, während die hinteren Stauelemente 14 erforderlichenfalls das Nachrücken nachfolgend der Einzelpakete 2 zum abgezählten Paketlos vermeiden.

Im Bereich des oberen Endes der Komprimiereinrichtung 16 sowie unter dem Trichter 15 erfolgt ferner die Zuführung einer Umhüllung 3, welche in bekannter Weise von zwei seitlichen, hier nicht gezeigten Bereitstellungsrollen abgezogen wird. Das untere Ende dieser beiden Folienteile ist dabei miteinander verschweißt, so daß die in die Komprimiereinrichtung 16 eingebrachten Einzelpakete 2 während des Zuführvorgangs weiterer Einzelpakete 2 von drei Seiten durch die Umhüllung 3 umgriffen sind.

Fig. 1 zeigt eine erste Verfahrensstufe, in welcher acht Einzelpakete auf das Sammelförderband 12 aufgezählt sind. Im Trichter 15 ist ferner strichliert angedeutet, wie ein Einzelpaket 2 in diesem Zuge des Verfahrens über das vordere Ende des Sammelförderbandes 12 in den Trichter 15 hinein abkippt, sich dabei um ca. 90 Grad umlegt und auf die darunter aufgespannte Umhüllung 3 trifft.

In Fig. 2 ist der Zustand gezeigt, in welchem bereits acht Einzelpakete 2 in die Komprimiereinrichtung 16 eingebracht sind, während weitere acht Einzelpakete 2 noch in Bereitstellung auf dem Sammelförderband 12 vorliegen.

Wie aus den Fig. 2 und 3 ferner erkennbar ist, ist am oberen Ende der Komprimiereinrichtung 16 ein Gegenhalter 17 angeordnet, welcher als Gegenanschlag für einen in der Höhe verstellbaren Kompressionstisch 18 am unteren Ende der Komprimiereinrichtung 16 dient. Wie aus Fig. 3 erkennbar ist, wird dieser Kompressiönstisch 18 zur Verdichtung der Einzelpakete 2 nach oben bewegt, sobald die vorbestimmte Anzahl an Einzelpaketen 2 in der Komprimiereinrichtung 16 vorliegt. Dabei frei werdende Umhüllungsfolie wird in an sich herkömmlicher Weise nach oben zu den Bereitstellungsrollen zurückgezogen.

Anschließend werden die offenen Enden der Umhüllung 3 in ebenfalls an sich bekannter Weise durch eine Schweißeinrichtung 19 zusammengeführt und miteinander verschweißt. Die beiden Schweißstäbe 19a und 19b der Schweißeinrichtung 19 sind in den Fig. 1 bis 3 gezeigt. Nach dem Verschweißen der Umhüllung wird im Bereich der Schweißstelle ferner ein Trennschnitt mit einer hier nicht gezeigten, in der Schweißeinrichtung 19 integrierten Schneideeinrichtung durchgeführt, so daß sich ein von der Folienzuführung unabhängiges Gebinde 4 ergibt, wie es in Fig. 5 gezeigt ist. Die freien Enden der beiden Folienteile sind dann ebenfalls miteinander verschweißt und liegen über der Komprimiereinrichtung 16 bereit zur Aufnahme weiterer Einzelpakete 2. Das Gebinde 4 wird dann durch Absenken des Kompressionstisches 18 auf das nachfolgende Band ausgefördert und ggf. einer Palettierung zugeführt.

Die Vorrichtung 1 ist dabei derart ausgebildet, daß die Umhüllung 3 jeweils nur soweit nachgeführt wird, als es durch die Höhe eines Einzelpaketes 2 erforderlich ist. Jedes vom Sammelförderband 12 abgekippte Einzelpaket 2 fällt somit um die gleiche Fallstrecke durch den Trichter 15 in die Komprimiereinrichtung 16 und kommt dabei entweder direkt an der Umhüllung 3, wenn es sich um das erste Einzelpaket 2 handelt, oder auf einem vorangegangenen Einzelpaket 2 zu liegen. Aufgrund des Eigengewichts jedes Einzelpakets 2 wird dabei jeweils ein weiteres Stück der Umhüllung 3 von den Bereitstellungsrollen abgezogen, so daß die bereits in die Komprimiereinrichtung 16 gebrachten Einzelpakete 2 schrittweise nach unten in Richtung Kompressionstisch 18 absacken.

In Fig. 5 ist beispielhaft ein derartiges Gebinde 4 gezeigt, welches entweder in der vorliegenden Form gelagert bzw. ausgeliefert oder auch in ebenfalls an sich bekannter Weise mit weiteren derartigen Gebinden 4 zu noch größeren Transporteinheiten zusammengefaßt werden kann.

Die Erfindung läßt neben der aufgezeigten Ausführungsform weitere Gestaltungsansätze zu.

So läßt sich die Vorrichtung 1 ohne konstruktive Änderung unmittelbar auch für rollenförmige Mineralwolleprodukte anwenden.

Insofern ist es auch nicht erforderlich, daß das Einbringen der abgezählten Einzelpakete in die Komprimiereinrichtung 16 durch eine Abkippbewegung erfolgt. Es kann diesem Verfahrensschritt bspw. auch eine Rollbewegung zu Grunde liegen.

Andererseits kann dieser Vorgang auch so eingeleitet werden, daß der Gegenhalter 17 die gespannte Umhüllung zunächst unterstützt und erst nach dem Auftreffen des ersten Einzelpakets 2 aus dem Fallbereich heraus schwenkt und so ein Absinken des Einzelpakets 2 in die Komprimiereinrichtung 16 erlaubt.

Ferner ist es auch möglich, die vorbestimmte Anzahl von Einzelpaketen durch andere Zählmittel als durch das Drehkreuz 11 zu bestimmen. Bspw. können hierzu Lichtschranken oder dergleichen eingesetzt werden.

Im gezeigten Ausführungsbeispiel werden ferner acht Einzelpakete 2 übereinander gestapelt, was gegenüber herkömmlichen Vorrichtungen dieser Art eine Erweiterung des Stapelvolumens um zwei Pakete, also 25 Prozent ergibt. Dennoch ist festzuhalten, daß die Anzahl der mit der erfindungsgemäßen Vorrichtung zu einem Gebinde 4 zusammengefaßten Einzelpakete 2 je nach Art des Mineralwolleprodukts sowie dessen Dimensionen variieren kann. Somit sind auch deutlich weniger oder auch mehr alls acht Einzelpakete 2 zu einem Gebinde zusammenfassbar.

## Patentansprüche

1. Verfahren zur Herstellung eines Gebindes (4) aus einer Mehrzahl von Einzelpaketen (2), welche ein Mineralwolleprodukt in Form eines Plattenstapels oder einer Rolle enthalten und mit einer Umhüllung versehen sind, mit den Schritten:
Bereitstellen der Mehrzahl von Einzelpaketen (2),
Abzählen einer vorbestimmten Anzahl von Einzelpaketen (2),
Sammeln derselben mittels einer Sammeleinrichtung,
Einbringen der abgezählten Einzelpakete (2) in eine Komprimiereinrichtung (16) mittels Schwerkrafteinwirkung,
Komprimieren der Einzelpakete (2) in der Komprimiereinrichtung (16), und
Umhüllen derselben zur Herstellung des Gebindes (4),
**dadurch gekennzeichnet,**
**daß** die abgezählten Einzelpakete (2) nebeneinander vorliegend auf einem Sammelförderband (12) gesammelt werden,
**daß** die abgezählten Einzelpakete (2) einzeln nacheinander unmittelbar in einen Trichter (15) an der Komprimiereinrichtung (16) eingebracht werden,
**daß** die Einzelpakete (2) mit Mineralwolleprodukten, wenn sie in Form eines Plattenstapels vorliegen, in aufgerichteter Weise, d.h. mit einer schmalen Seitenfläche aufliegend, auf dem Sammelförderband (12) gesammelt und um ca. 90° in die Komprimiereinrichtung (16) abgekippt werden, oder wenn sie in Form einer Rolle vorliegen, durch eine Rollbewegung in die Komprimiereinrichtung eingebracht werden, und
**daß** die in die Komprimiereinrichtung (16) eingebrachten Einzelpakete (2) schrittweise entsprechend dem Zuführtakt weiterer Einzelpakete (2) abgesenkt werden.

2. Verfahren nach Anspruch 1, **dadurch gekennzeichnet, daß** das Abzählen einer vorbestimmten Anzahl von Einzelpaketen (2) mittels einem Drehkreuz (11) ausgeführt wird.

3. Vorrichtung (1) zur Herstellung eines Gebindes (4) aus einer Mehrzahl von Einzelpaketen (2), welche ein Mineralwolleprodukt in Form eines Plattenstapels oder einer Rolle enthalten und mit einer Umhüllung versehen sind, mit
einer Einrichtung zum Bereitstellen der Mehrzahl von Einzelpaketen (2),
einer Zähleinrichtung zum Abzählen einer vorbestimmten Anzahl von Einzelpaketen (2),
einer Sammeleinrichtung zum Sammeln der abgezählten Einzelpakete (2), und
einer Komprimiereinrichtung (16), in welche die gesammelten Einzelpakete (2) aufgrund Schwerkrafteinwirkung einbringbar sind, wobei die gesammelten Einzelpakete (2) in der Komprimiereinrichtung (16) komprimiert und mit einer Umhüllung (3) versehen werden,
**dadurch gekennzeichnet,**
**daß** die Sammeleinrichtung ein Sammelförderband (12) ist, auf welchem die abgezählten Einzelpakete (2) derart nebeneinander vorliegend sammelbar sind,
**daß** sie einzeln nacheinander unmittelbar in einen am Eingang der Komprimiereinrichtung (16) angeordneten Trichter (15) einbringbar sind,
**daß** das Sammelförderband (12) einem Eingang der Komprimiereinrichtung (16) so zugeordnet ist, daß die abgezählten Einzelpakete (2) durch eine Abkippbewegung in die Komprimiereinrichtung (16) einbringbar sind, wenn die Einzelpakete (2) in Form eines Plattenstapels vorliegen, oder durch eine Rollbewegung, wenn die Einzelpakete in Form einer Rolle vorliegen, und
**daß** die Komprimiereinrichtung (16) so ausgestaltet ist, daß die hierin eingebrachten Einzelpakete (2) schrittweise entsprechend dem Zuführtakt weiterer Einzelpakete (2) absenkbar sind.

4. Vorrichtung nach Anspruch 3, **dadurch gekennzeichnet, daß** die Zähleinrichtung als Drehkreuz (11) ausgebildet ist.

5. Vorrichtung nach Anspruch 4, bei welchem Einzelpakete (2) mit Mineralwolleprodukten in Form eines Plattenstapels vorliegen, **dadurch gekennzeichnet, daß** das Drehkreuz (11) derart angeordnet ist, daß es die Einzelpakete (2) in aufgerichteter Weise, d.h. mit einer schmalen Seitenfläche aufliegend, auf dem Sammelförderband (12) anordnet.

## Claims

1. Method for the production of a package (4) made of a plurality of individual packets (2) which comprise a mineral wool product in the form of a stack of sheets or a roll and are provided with a covering, having the steps:
providing the plurality of individual packets (2),
counting out a predetermined number of individual packets (2),
collecting the same by means of a collecting device,
introducing the counted-out individual packets (2) into a compressing device (16) by means of the effect of gravity,
compressing the individual packets (2) in the compressing device (16), and
covering the same in order to produce the package (4),
**characterised in that**
the counted-out individual packets (2) are collected, present adjacent to each other, on a collecting conveyor belt (12),
the counted-out individual packets (2) are introduced, individually in succession, directly into a funnel (15) on the compressing device (16),
**in that** the individual packets (2) with mineral wool products, if they are present in the form of a stack of sheets, are collected on the collecting conveyor belt (12) in an upright manner, i.e. lying with a narrow side surface, and are tilted over by approx. 90° into the compressing device (16) or, if they are present in the form of a roll, are introduced into the compressing device by means of a rolling movement, and
**in that** the individual packets (2) introduced into the compressing device (16) are lowered stepwise corresponding to the supply cycle of further individual packets (2).

2. Method according to claim 1, **characterised in that** counting-out of a predetermined number of individual packets (2) is implemented by means of a turnstile (11).

3. Device (1) for the production of a package (4) made of a plurality of individual packets (2) which comprise a mineral wool product in the form of a stack of sheets or a roll and are provided with a covering, having
a device for providing the plurality of individual packets (2),
a counting device for counting out a predetermined number of individual packets (2),
a collecting device for collecting the counted-out individual packets (2), and
a compressing device (16) into which the collected individual packets (2) can be introduced due to the effect of gravity, the collected individual packets (2) being compressed in the compressing device (16) and provided with a covering (3),
**characterised in that**
the collecting device is a collecting conveyor belt (12), on which the counted-out individual packets (2) can be collected, present adjacent to each other, such that they can be introduced, individually in succession, directly into a funnel (15) which is disposed at the entrance of the compressing device (16),
**in that** the collecting conveyor belt (12) is assigned to an entrance of the compressing device (16) such that the counted-out individual packets (2) can be introduced into the compressing device (16) by means of a tilting movement, if the individual packets (2) are present in the form of a stack of sheets, or by a rolling movement if the individual packets are present in the form of a roll, and
**in that** the compressing device (16) is configured such that the individual packets (2) which are introduced herein can be lowered stepwise corresponding to the supply cycle of further individual packets (2).

4. Device according to claim 3, **characterised in that** the counting device is configured as a turnstile (11).

5. Device according to claim 4, in which individual packets (2) with mineral wool products are present in the form of a stack of sheets, **characterised in that** the turnstile (11) is disposed such that it arranges the individual packets (2) on the collecting conveyor belt (12) in an upright manner, i.e. lying with a narrow side surface.

## Revendications

1. Procédé de fabrication d'un emballage (4) à partir d'une pluralité de paquets individuels (2) qui contiennent un produit de laine minérale sous la forme d'une pile de plaques ou d'un rouleau et sont pourvus d'une enveloppe, présentant les étapes suivantes :
mise à disposition de la pluralité de paquets individuels (2),
comptage d'un nombre prédéterminé de paquets individuels (2),
collecte de ceux-ci à l'aide d'un dispositif collecteur,
introduction des paquets individuels comptés (2) dans un dispositif de compression (16) sous l'effet de la force de gravité,
compression des paquets individuels (2) dans le dispositif de compression (16) et
enveloppement de ceux-ci pour la fabrication de l'emballage (4),
**caractérisé en ce**
**que** les paquets individuels (2) comptés sont collectés les uns à côté des autres en étant présentés sur une bande de transport collectrice (12),
en ce que les paquets individuels (2) comptés sont introduits individuellement les uns après les autres directement dans un entonnoir (15) sur le dispositif de compression (16),
en ce que les paquets individuels (2) avec des produits de laine minérale sont collectés s'ils se présentent sous la forme d'une pile de plaques, de manière dressée, c'est-à-dire posés sur une surface latérale étroite, sur la bande de transport collectrice (12) et sont basculés d'environ 90° dans le dispositif de compression (16) ou s'ils se présentent sous la forme d'un rouleau, sont introduits par un mouvement de roulement dans le dispositif de compression, et
en ce que les paquets individuels (2) introduits dans le dispositif de compression (16) sont progressivement abaissés selon la cadence d'amenée d'autres paquets individuels (2).

2. Procédé selon la revendication 1, **caractérisé en ce que** le comptage d'un nombre prédéterminé de paquets individuels (2) est réalisé à l'aide d'un tourniquet-compteur (11).

3. Dispositif (1) pour la fabrication d'un emballage (4) à partir d'une pluralité de paquets individuels (2) qui contiennent un produit de laine minérale sous la forme d'une pile de plaques ou d'un rouleau et sont pourvus d'une enveloppe, avec
un dispositif de mise à disposition de la pluralité de paquets individuels (2),
un dispositif de comptage pour le comptage d'un nombre prédéterminé de paquets individuels (2),
un dispositif collecteur pour la collecte des paquets individuels (2) comptés, et un dispositif de compression (16), dans lequel les paquets individuels collectés (2) peuvent être introduits sous l'effet de la force de gravité, sachant que les paquets individuels collectés (2) sont comprimés dans le dispositif de compression (16) et sont pourvus d'une enveloppe (3),
**caractérisé en ce**
**que** le dispositif collecteur est une bande de transport collectrice (12), sur laquelle les paquets individuels (2) comptés peuvent être collectés en étant présentés les uns à côté des autres, en ce qu'ils peuvent être introduits individuellement les uns après les autres directement dans un entonnoir (15) disposé à l'entrée du dispositif de compression (16), en ce que la bande de transport collectrice (12) est associée à une entrée du dispositif de compression (16) de sorte que les paquets individuels (2) comptés puissent être introduits par un mouvement de basculement dans le dispositif de compression (16) si les paquets individuels (2) se présentent sous la forme d'une pile de plaques ou par un mouvement de roulement si les paquets individuels se présentent sous la forme d'un rouleau, et
en ce que le dispositif de compression (16) est configuré de sorte que les paquets individuels (2) introduits dedans puissent être progressivement abaissés selon la cadence d'amenée d'autres paquets individuels (2).

4. Dispositif selon la revendication 3, **caractérisé en ce que** le dispositif de comptage est réalisé comme un tourniquet-compteur (11).

5. Dispositif selon la revendication 4, pour lequel des paquets individuels (2) avec des produits de laine minérale se présentent sous la forme d'une pile de plaques, **caractérisé en ce que** le tourniquet-compteur (11) est disposé de manière à disposer les paquets individuels (2) de manière dressée, c'est-à-dire posés sur une surface latérale étroite, sur la bande de transport collectrice (12).
